# FASCICULE DE BREVET EUROPEEN

(11) **EP 1 386 554 B1**
(45) Date de publication et mention de la délivrance du brevet: **03.11.2004**
(21) Numéro de dépôt: 03015665.7
(22) Date de dépôt: 18.07.2003
(51) Int. Cl.: A43C 11/14

(54) **Dispositif de fermeture et de serrage pour chaussure de sport ou fixation d'engin de sport de glisse**
Schliess- und Spannvorrichtung für Sportschuh oder für Bindungssystem für Gleitsportartikel
Closing and clamping device for sport shoe or for binding system for gliding sports item

(30) Priorité: 31.07.2002 FR 0209724
(43) Date de publication de la demande: 04.02.2004
(73) Titulaire: Emery S.A., 38120 Saint-Egrève (FR)
(72) Inventeur: Pascal, Jean-Marc, 38340 Voreppe (FR); Feurer, Christian, 3800 Grenoble (FR); Mandon, Florence, 38140 La Murette (FR)
(74) Mandataire: Meylan, Robert Maurice

(56) Documents cités:
- AT-B- 379 297
- US-A- 4 310 951
- US-A- 4 395 801
- US-A- 5 416 952
- US-A- 5 779 259
- PATENT ABSTRACTS OF JAPAN vol. 1997, no. 08, 29 août 1997 (1997-08-29) & JP 09 094317 A (KUREELE U:KK), 8 avril 1997 (1997-04-08)

## Description

L'invention a pour objet un dispositif de fermeture et de serrage pour chaussure de sport ou pour fixation d'engin de sport de glisse, comprenant un étrier solidaire d'une partie de la chaussure ou de la fixation et une courroie dentée en dents de scie ou de loup sur une partie de sa longueur sur au moins une de ses faces et dont une extrémité est destinée à être attachée à une autre partie de la chaussure ou de la fixation, l'étrier portant un levier du deuxième genre articulé sur l'étrier et un cliquet anti-retour engagé dans une denture de la courroie et muni de moyens d'actionnement manuel pour la libération de la courroie, le levier étant muni d'un organe d'entraînement de la courroie, articulé sur le levier et s'engageant dans la denture lorsque le levier est déplacé de sa position de repos en direction opposée à l'extrémité attachée de la courroie, de manière à entraîner la courroie, et des moyens d'écartement de l'organe d'entraînement de la denture de la courroie en position de repos du levier, de telle sorte que la courroie peut coulisser librement lorsqu'une action sur le cliquet anti-retour libère la courroie.

Un tel dispositif est connu de la demande de brevet JP 09094317. Ce dispositif présente l'avantage d'une grande amplitude de déplacement de la courroie par une seule traction sur le levier de serrage, contrairement aux dispositifs de serrage nécessitant un mouvement de va-et-vient du levier d'entraînement tel qu'on le trouve, par exemple, dans le dispositif décrit dans le brevet US 5,416,952. L'entraînement de la courroie se fait par arc-boutement de la pièce d'entraînement et poussée sur la denture. Cette poussée a pour effet de faire fléchir la courroie jusqu'à ce que celle-ci trouve un appui sur l'embase de l'étrier, puis sur la chaussure elle-même. Lors de cette flexion le bras d'entraînement peut s'échapper intempestivement de la denture de la courroie.

Du brevet US 5,779,259, on connaît un dispositif de conception analogue, mais dans lequel le bras d'entraînement est sensiblement plus court et articulé sur le levier en un point sensiblement plus proche de son axe d'articulation sur une extrémité de l'étrier. La manoeuvre de serrage ne nécessite pas forcément un mouvement répété de va-et-vient du levier mais l'amplitude de serrage est néanmoins relativement faible et au moins un mouvement de va-et-vient du levier est nécessaire pour entraîner la courroie et, étant donné la manière dont le levier doit être soulevé de sa position de repos, l'entraînement de la courroie se fait par poussée sur le levier, ce qui est moins commode qu'un mouvement de traction. En outre, si le serrage optimal est obtenu avant que le levier soit rabattu en position de repos, il est nécessaire, pour atteindre cette position de repos, de libérer la courroie par une action sur le cliquet de retenue et de recommencer la manoeuvre de serrage.

L'invention a pour but de pallier les inconvénients des dispositifs selon l'art antérieur et plus précisément de réaliser un' dispositif de serrage par traction sur le levier de serrage avec une grande amplitude de serrage et un bon appui de la courroie dans sa zone d'entraînement.

Le dispositif de fermeture et de serrage selon l'invention est caractérisé en ce que la courroie passe sous l'étrier, en ce que la denture coopérant avec le levier d'entraînement est située sur la face inférieure de la courroie et en ce que l'organe d'entraînement est un organe de traction.

L'organe de traction reste toujours parfaitement en prise dans la denture de la courroie, laquelle est en appui contre l'étrier à l'endroit où s'exerce la traction, durant tout le déplacement de la courroie. En outre, le levier peut toujours être rabattu en position de repos.

Les moyens d'écartement de l'organe d'entraînement de la denture de la courroie en position de repos peuvent être simplement constitués de moyens de guidage de cet organe d'entraînement assurant son écartement de la denture lorsque le levier arrive dans sa position de repos.

Selon un mode d'exécution, les moyens de guidage consistent en une paire de rainures latérales dont une extrémité est recourbée. Cette rainure peut assurer le guidage de l'organe d'entraînement sur tout son déplacement de manière à assurer son engagement dans les dents de la courroie. Alternativement, cet engagement peut être assuré par un ressort en cor de chasse monté autour de l'articulation de l'organe d'entraînement sur le levier.

Des modes d'exécution seront définis dans les revendications dépendantes.

Le dessin annexé représente, à titre d'exemples, trois modes d'exécution de l'invention.

La figure 1 est une vue en perspective d'un premier mode d'exécution dans une position proche de la position de repos.

La figure 2 est une vue de côté du dispositif selon la figure 1, dans la même position.

La figure 3 représente le même dispositif en position de repos, levier totalement rabattu.

La figure 4 est une vue en perspective d'un deuxième mode d'exécution, dans une position proche de la position de repos.

La figure 5 est une vue de côté du dispositif représenté à la figure 4.

La figure 6 est une vue en perspective d'un troisième mode d'exécution, dans une position proche de la position de repos.

La figure 7 est une vue de détail montrant les moyens d'actionnement du cliquet anti-retour du troisième mode d'exécution.

Le dispositif représenté aux figures 1 à 3 comprend essentiellement un étrier 1 venu d'une pièce avec une embase 2 formant un canal profilé en U et muni de deux pattes latérales telle que la patte 3 pour la fixation de l'embase à une partie de chaussure ou de fixation. A cet effet les pattes sont munies de trous 4. Sur l'étrier 1 est articulé un levier du deuxième genre 5 autour d'un axe 6. Le levier 5 présente une découpe 7 au voisinage de l'axe 6, découpe dans laquelle est logé un petit levier auxiliaire 8 également articulé autour de l'axe 6.

Le dispositif comporte en outre une courroie 9, de préférence en matière plastique semi-rigide, présentant sur sa face inférieure, c'est-à-dire en regard de la chaussure, une denture 10 en dents de scie ou de loup, c'est-à-dire des dents orientées vers la droite dans le dessin. La courroie 9 passe dans l'embase 2 qui forme un canal de guidage pour la courroie.

En un point intermédiaire 11 du levier 5 est articulée une boucle rectangulaire 12 autour de l'articulation de laquelle est monté un ressort en cor de chasse (non visible sur le dessin) qui a tendance à rabattre la boucle 12 contre le levier 5. Le diamètre du fil constituant la boucle 12 et le profil des dents sont tels que la boucle s'engage de manière optimale dans la denture de la courroie. Sur les côtés verticaux de l'embase 2 sont formées des rainures 13 s'étendant parallèlement à l'embase et de largeur supérieure à la somme de la hauteur des dents et du diamètre du fil constituant la boucle 12 de telle manière que cette boucle peut se déplacer le long des rainures en sautant par-dessus les dents 10. Les extrémités 13a, opposées à l'étrier 1, des rainures 13 sont légèrement recourbées en direction des pattes 3, de telle sorte que lorsque la boucle 12 est à l'extrémité des rainures 13, elle est écartée des dents 10, de manière à permettre à la courroie 9 de se déplacer sans être retenue par la boucle 12.

Sur l'étrier 1, est en outre articulé un cliquet 14 également constitué d'une boucle rectangulaire dont les extrémités situées à l'intérieur de l'étrier 1 sont coudées de manière à former deux bras parallèles 15 et 16 sur lesquels vient s'appuyer le levier 8 par une partie excentrique formant came, de telle sorte qu'une pression sur le levier 8 a pour effet de faire pivoter le cliquet 14 et de le dégager de la denture 10 dans laquelle il est engagé au repos sous l'effet d'un ressort non représenté, par exemple un ressort en cor de chasse monté autour de son articulation sur l'étrier.

Au repos, le levier 5 est complètement rabattu sur l'embase 2 et la boucle 12 est dans la position représentée à la figure 3, dégagée de la denture. Le cliquet 14 est engagé dans cette denture. Pour tendre la courroie, on exerce une traction sur le levier 5 selon la direction indiquée par la flèche F. La boucle 12 vient immédiatement s'engager dans la denture 10. La boucle 12 peut se déplacer jusqu'à l'autre extrémité des rainures 13, ce qui permet par un seul mouvement de déplacer la courroie 9 sur une distance importante. Cette distance pourrait d'ailleurs être allongée en allongeant l'embase 2. Lors de ce mouvement le cliquet 14 saute par-dessus les dents 10, mais retient la courroie dès que l'on relâche le levier 5. Le levier 5 est ensuite rabattu dans sa position de repos représentée à la figure 3. Dans cette position la courroie 9 peut être libérée par une simple pression sur le levier auxiliaire 8 qui dégage le cliquet 14 des dents 10. La forme de la partie excentrique du levier auxiliaire 8 peut être telle qu'une action sur le cliquet 14 peut être obtenu soit par une pression sur le levier 8 soit par une traction sur ce levier.

Dans le mode d'exécution représentée en figures 4 et 5, la boucle 12 est remplacée par un tirant 17 articulé dans une découpe du levier 5 autour d'un axe 19. Ce tirant 17 traverse la courroie par une découpe axiale 20 dans celle-ci et l'extrémité du tirant 15 est munie d'une barrette transversale 21 venant s'engager dans les deux dentures 10a et 10b résultant de la découpe de la courroie. Pour le reste ce mode d'exécution est identique au premier mode d'exécution.

Le mode d'exécution représenté aux figures 6 et 7 diffère du mode d'exécution précédent en ce que la courroie 9 présente une seconde denture en dents de loup 22 sur sa face supérieure et en ce que l'étrier porte un cliquet anti-retour 23 de forme plus conventionnelle coopérant avec la denture 22. Les formes de ce cliquet 23 et de son levier d'actionnement 25 sont représentées à la figure 7. Le cliquet 23 est articulé sur l'étrier 1 autour d'un axe 26 et il est muni d'un bras 27 sur lequel vient s'appuyer un épaulement 28 du levier auxiliaire 25. Une traction sur le levier 25 dans le sens indiqué par la flèche F a donc pour effet de dégager le cliquet 23 de la denture et de libérer ainsi la courroie 9.

La denture de retenue 22 peut être sensiblement plus fine que la denture d'entraînement 10. Par conséquent ce mode d'exécution permet d'effectuer un réglage plus fin du serrage.

Dans une version simplifiée, le cliquet anti-retour et son moyen d'actionnement peuvent être en une seule pièce.

Il est à noter que l'étrier peut être réalisé par moulage en même temps que la partie de la chaussure ou de la fixation dont il est solidaire.

La courroie peut présenter des repères coopérant avec un index lié à une partie fixe telle que l'étrier pour indiquer une valeur de serrage.

La courroie peut encore présenter une butée au niveau de son extrémité libre l'empêchant de sortir de l'embase.

## Revendications

1. Dispositif de fermeture et de serrage pour chaussure de sport ou pour fixation d'engin de sport de glisse, comprenant un étrier (1) solidaire d'une partie de la chaussure ou de la fixation et une courroie (9) dentée en dents de scie ou de loup (10 ; 22) sur une partie de sa longueur sur au moins une de ses faces et dont une extrémité est destinée à être attachée à une autre partie de la chaussure ou de la fixation, l'étrier (1) portant un levier du deuxième genre (5) articulé sur l'étrier (1) et un cliquet anti-retour (14 ; 23) engagé dans une denture de la courroie et muni de moyens d'actionnement manuel (8 ; 25) pour la libération de la courroie, le levier (5) étant muni d'un organe d'entraînement (12 ; 17) de la courroie, articulé sur le levier (5) et s'engageant dans la denture (10) lorsque le levier est déplacé de sa position de repos en direction opposée à l'extrémité attachée de la courroie, de manière à entraîner la courroie, et des moyens d'écartement (13a) de l'organe d'entraînement (12 ; 17) de la denture de la courroie en position de repos du levier,
**caractérisé en ce que** la courroie (9) passe sous l'étrier (1), **en ce que** la denture (10) coopérant avec le levier d'entraînement (5) est située sur la face inférieure de la courroie et **en ce que** l'organe d'entraînement (12 ; 17) est un organe de traction.

2. Dispositif selon la revendication 1, **caractérisé en ce que** l'étrier (1) est rapporté sur la chaussure ou sur la fixation.

3. Dispositif selon la revendication 1 ou 2, **caractérisé en ce que** les moyens d'écartements de l'organe d'entraînement (12 ; 17) de la denture de la courroie en position de repos sont constitués de moyens de guidage (13, 13a) de l'organe d'entraînement.

4. Dispositif selon la revendication 3, **caractérisé en ce que** les moyens de guidage consistent en une paire de rainures latérales (13).

5. Dispositif selon l'une des revendications 1 à 4, **caractérisé en ce que** le cliquet anti-retour (14) coopère avec la denture d'entraînement.

6. Dispositif selon les revendications 1 à 4, **caractérisé en ce que** la courroie (9) présente une seconde denture à dents de scie (22) sur sa face opposée à la denture d'entraînement, cette seconde denture coopérant avec le cliquet anti-retour (23).

7. Dispositif selon la revendication 6, **caractérisé en ce que** le pas de la denture d'entraînement est supérieur au pas de la seconde denture.

8. Dispositif selon l'une des revendications précédentes, **caractérisé en ce que** l'organe de traction (12) est en forme de boucle.

9. Dispositif selon l'une des revendications 1 à 7, **caractérisé en ce que** la courroie (9) présente une découpe axiale (20) et **en ce que** l'organe de traction est une barre (17) traversant cette découpe et terminée en T.

10. Dispositif selon l'une des revendications précédentes, **caractérisé en ce que** l'étrier comprend une embase (2) profilée en arceau sur une partie de sa longueur pour le guidage de la courroie.

11. Dispositif selon la revendication 10, **caractérisé en ce que** la courroie présente à son extrémité libre une butée l'empêchant de sortir de l'embase (2).

12. Dispositif selon l'une des revendications précédentes, **caractérisé en ce que** la courroie présente des repères coopérant avec un index sur l'étrier (1) pour indiquer une valeur de serrage.

## Claims

1. Closing and clamping device for sport shoes or for binding system of gliding sport goods, comprising a stirrup (1) fastened to a portion of the shoe or to the binding, and a toothed belt (9) with saw-teeth or peg teeth (10; 22) on a portion of its length at one of its faces at least, and an end of whicharacterised is intended to be fastened to another portion of the shoe or the binding, the stirrup (1) bearing a lever of the second kind (5) hinged on the stirrup (1) and a return stop ratcharacterisedet (14; 23) engaged in the toothing of the belt and equipped with manual driving means (8; 25) for releasing the belt, said lever (5) being provided with a belt driving element (12; 17) hinged on the lever (5) and engaging the toothing when the lever is moved from its rest position in a direction opposed to the attacharacteriseded end of the belt so as to move the belt, and spacing means (13a) for spacing the driving element (12; 17) of the belt toothing when the lever is in its rest position,
**characterised in that** the belt (9) passes under the stirrup (1), that the toothing (10) co-acting with the driving lever (5) is disposed at the lower side of the belt, and that the driving element (12; 17) is a traction element.

2. Device according to claim 1, **characterised in that** the stirrup (1) is mounted on the shoe or the binding.

3. Device according to claim 1 or 2, **characterised in that** the spacing means of the driving element (12; 17) of the belt toothing in the rest position are formed by guide means (13, 13a) of the driving element.

4. Device according to claim 3, **characterised in that** the guide means comprise a pair of lateral grooves (13).

5. Device according to any one of claims 1 to 4, **characterised in that** the return stop ratched (14) co-acts with the driving toothing.

6. Device according to claims 1 to 4, **characterised in that** the belt (9) comprises a second saw-teeth toothing (22) on its surface opposed to the driving toothing, said second toothing co-acting with the return stop ratchet.

7. Device according to claim 6, **characterised in that** the pitch of the driving toothing is greater than that of the second toothing.

8. Device according to any one of the preceding claims, **characterised in that** the traction element (12) is loop shaped.

9. Device according to any one of claims 1 to 7, **characterised in that** the belt (9) comprises an axial cut-out (20), and that the traction element is a bar (17) passing through said cut-out and having a T-shaped end.

10. Device according to any one of the preceding claims, **characterised in that** the stirrup comprises a footing (2) that is arc-profiled at least over a portion of its length for guiding the belt.

11. Device according to claim 10, **characterised in that** the belt comprises at its free end a stop for hindering it from leaving the footing (2).

12. Device according to any one of the preceding claims, **characterised in that** the belt comprises marks co-acting with an index on the stirrup (1) in order to indicate a clamping value.

## Patentansprüche

1. Schliess- und Spannvorrichtung für Sportschuh oder für eine Bindung eines Gleitsportartikels, mit einem Bügel (1), der an einem Bereich des Schuhs oder der Bindung fest angebracht ist, und mit einem Zahnriemen (9) mit Sägezähnen oder Hakenzähnen (10; 22) auf einem Teil seiner Länge auf mindestens einer seiner Seiten, wobei ein Ende des Riemens zum Anbringen an einen anderen Teil des Schuhs oder der Bindung vorgesehen ist, wobei der Bügel (1) einen Hebel der zweiten Art (5) trägt, welcher am Bügel (1) angelenkt ist, sowie eine Sperrklinke (14; 23), die in eine Verzahnung des Riemens eingreift und mit Handbetätigungsmitteln (8; 25) ausgestattet ist, um den Riemen frei zu geben, wobei der Hebel (5) mit einem Antriebselement (12; 17) für den Riemen versehen ist, das am Hebel (5) angelenkt ist und in die Verzahnung (10) eingreift, wenn der Hebel aus seiner Ruhestellung in Gegenrichtung zum Befestigungsende des Riemens bewegt wird, um den Riemen anzutreiben, und mit Mitteln (13a) zum Ausklinken des Antriebselementes (12; 17) aus der Verzahnung des Riemens in Ruhestellung des Hebels,
**dadurch gekennzeichnet, dass** der Riemen (9) unter dem Bügel (1) hindurchläuft, dass die Verzahnung (10), die mit dem Antriebshebel (5) zusammenwirkt, sich auf der Unterseite des Riemens befindet, und dass das Antriebselement (12; 17) ein Zugelement ist.

2. Vorrichtung nach Anspruch 1, **dadurch gekennzeichnet, dass** der Bügel (1) auf dem Schuh oder auf der Bindung befestigt ist.

3. Vorrichtung nach Anspruch 1 oder 2, **dadurch gekennzeichnet, dass** die Mittel zum Ausklinken des Antriebselementes (12, 17) in der Ruhelage aus der Verzahnung des Riemens Führungsmittel (13, 13a) des Antriebselementes sind.

4. Vorrichtung nach Anspruch 3. **dadurch gekennzeichnet, dass** die Führungsmittel aus zwei seitlichen Nuten (13) bestehen.

5. Vorrichtung nach einem der Ansprüche 1 bis 4, **dadurch gekennzeichnet, dass** die Sperrklinke (14) mit der Antriebsverzahnung zusammenwirkt.

6. Vorrichtung nach den Ansprüchen 1 bis 4, **dadurch gekennzeichnet, dass** der Riemen (9) eine zweite Verzahnung mit Sägezähnen (22) auf der Seite aufweist, die der Antriebsverzahnung gegenüberliegt, wobei diese zweite Verzahnung mit der Sperrklinke (23) zusammenwirkt.

7. Vorrichtung nach Anspruch 6, **dadurch gekennzeichnet, dass** die Steigung der Antriebsverzahnung grösser ist als die Steigung der zweiten Verzahnung.

8. Vorrichtung nach einem der vorstehenden Ansprüche, **dadurch gekennzeichnet, dass** das Zugorgan (12) schleifenförmig ausgebildet ist.

9. Vorrichtung nach einem der Ansprüche 1 bis 7, **dadurch gekennzeichnet, dass** der Riemen (9) einen axialen Ausschnitt (20) aufweist, und dass das Zugorgan ein Stab (17) ist, welcher durch diesen Ausschnitt hindurchragt und in einem T endet.

10. Vorrichtung nach einem der vorstehenden Ansprüche, **dadurch gekennzeichnet, dass** der Bügel eine Grundplatte (2) aufweist, die über einen Teil ihrer Länge bogenförmig ausgebildet ist, um den Riemen zu führen.

11. Vorrichtung nach Anspruch 10, **dadurch gekennzeichnet, dass** der Riemen an seinem freien Ende einen Anschlag aufweist, welcher seinen Austritt aus der Grundplatte (2) verhindert.

12. Vorrichtung nach einem der vorstehenden Ansprüche, **dadurch gekennzeichnet, dass** der Riemen Markierungen aufweist, die mit einem Zeiger auf dem Bügel (1) zusammenwirken, um einen Wert der Spannung anzuzeigen.
